# EUROPÄISCHE PATENTSCHRIFT

(11) **EP 0 351 414 B1**
(45) Veröffentlichungstag und Bekanntmachung des Hinweises auf die Patenterteilung: **30.10.1991**
(21) Anmeldenummer: 88902787.6
(22) Anmeldetag: 16.03.1988
(51) Int. Cl.: B22D 11/10

(54) **TAUCHAUSGUSS FÜR METALLURGISCHE GEFÄSSE**
IMMERSION NOZZLE FOR METALLURGICAL RECIPIENTS
BEC DE COULEE PAR IMMERSION POUR RECIPIENTS METALLURGIQUES

(30) Priorität: 20.03.1987 DE 3709188
(43) Veröffentlichungstag der Anmeldung: 24.01.1990
(73) Patentinhaber: MANNESMANN Aktiengesellschaft, 40027 Düsseldorf (DE)
(72) Erfinder: BUTZ, Hans, D-4100 Duisburg 29 (DE); DIEDERICH, Gerd, D-5465 Erpel (DE); EHRENBERG, Hans-Jürgen, D-4000 Düsseldorf 31 (DE); LOHSE, Dietmar, D-4230 Wesel 1 (DE); PARSCHAT, Lothar, D-4030 Ratingen 5 (DE); PLESCHIUTSCHNIGG, Fritz-Peter, D-4100 Duisburg 29 (DE)
(74) Vertreter: Meissner, Peter E., Dipl.-Ing.
(86) Internationale Anmeldenummer: DE8800172
(87) Internationale Veröffentlichungsnummer: WO8806932

(56) Entgegenhaltungen:
- DE-A- 2 105 881
- DE-B- 1 959 097
- FR-A- 2 243 043
- FR-A- 2 525 937
- US-A- 4 210 264
- US-A- 4 220 618

## Beschreibung

Die Erfindung betrifft einen Tauchausguß für metallurgische Gefäße, insbesondere für einen einer Stranggießkokille vorgeordneten Vorratsbehälter gemäß dem Oberbegriff des Patentanspruchs 1.

Der Grundkörper eines solchen Ausgießrohres besteht aus Tonerde-Graphit-Materialien mit hohem Verschleißwiderstand gegen flüssigen Stahl und Schutz der Graphit-Komponente vor Ausbrand und Lösung im Stahl.

Ausgießrohre in der Ausführungsform als Tauchausgüsse für sog. Brammenquerschnitte, d.h. z.B. Querschnitte von 300 mm x 2600 mm bedürfen hinsichtlich ihrer Gießleistung einer geeigneten geometrischen Ausbildung. Bei sog. Jumbo-Tauchausgüssen wird zur Aufrechterhaltung der geforderten Gießleistung der Innenquerschnitt so groß ausgebildet, daß Tonerdeablagerungen nicht zu Einschränkungen der Gießgeschwindigkeit führen. Bei kleiner werdenden Kokillenquerschnitten, z.B. 50 mm Kokillenbreite, müssen notgedrungen die Abmessungen und damit die Strömungsquerschnitte eines Tauchausgusses vermindert werden.

Es ist bekannt (DE-PS 21 05 881), die Einströmgeschwindigkeit des Gießstrahles in die Stranggießkokille mit einem sich in Gießrichtung konisch erweiternden Ausgießrohr herabzusetzen und über den Querschnitt der Kokille zu vergleichmäßigen. Ein solches Ausgießrohr ist jedoch bevorzugt nur bei kleinen bis mittleren Strangformaten und kleinen Brammen mit den Abmessungen bis 350 x 250 mm und 1000 x 300 mm anwendbar.

Aufgabe der Erfindung ist es daher, den eingangs genannten Tauchausguß so auszubilden, daß beim Stranggießen flacher Brammen mit großer Breite eine günstige Strömungsverteilung in der Kokille bei hoher Gießleistung erreichbar ist.

Gelöst wird diese Aufgabe erfindungsgemäß mit den Merkmalen im Kennzeichen des Patentanspruchs 1.

Mit dem erfindungsgemäßen Tauchausgußist es möglich, bei dem vorgegebenen Längen-/Breitenverhältnis von 20 : 1 bis 80 : 1 die bisherige Gießleistung auch in sehr schmalen Stranggießkokillen aufrechtzuerhalten.

Ein weiterer Vorteil besteht durch das Zusammenwirken mit einer glattwandigen Stranggießkokille, deren Herstellkosten entsprechend niedrig sind.

Eine günstige Strömungsverteilung wird außerdem dadurch erzielt, daß der obere Längenabschnitt im Querschnitt rund ist und der untere Längenabschnitt im Querschnitt rechteckig, wobei zwischen beiden Längenabschnitten ein konischer Übergang vorgesehen ist.

In weiterer Verbesserung der Erfindung ist vorgesehen, daß zumindest die Wanddicke des unteren Längenabschnittes maximal 10 mm beträgt.

Eine andere Verbesserung der Erfindung sieht vor, daß der untere Längenabschnitt zumindest teilweise aus einem feuerfesten, thermoschockbeständigen und gegenüber Gießpulverschlacke resistenten Werkstott besteht, wobei als Hauptbestandteil Zirkonoxid und als Zusätze Graphit und/oder Siliziumcarbid und/oder Bornitrid und/oder hochschmelzende Metalle und/oder hochschmelzende Metalluerbindungen vorgesehen sind.

Eine die fachgerechte Fertigung des Ausgießrohres betreffende Maßnahme besteht darin, daß der obere Längenabschnitt und der untere Längenabschnitt mittels teilbaren Kernsegmenten herstellbar sind. Bei besonders extrem schmalen unteren Längenabschnitten ist die Durchflußöffnung entsprechend schmal und kann bis zu 10 mm und weniger betragen. Hierzu wird vorteilhafterueise ein strömungsgerecht konstruierter Hohlraum mittels zusammengesetzten Kernsegmenten hergestellt.

Bei Wanddicken von ca. 10 mm ist die Herstellung eines solchen Ausgießrohres sorgfältig und unter Beachtung einer besonderen Technologie durchzuführen. Aus diesem Grund soll der Stahlkern einen axial entfernbaren Zentralkern und jeweils durch die Mundungsöffnungen ausziehbare Seitenkerne sowie in das Zentrum verlagerbare und dann von dort ebenfalls axial ausziehbare Nebenkerne aufweisen. Diese Maßnahmen sichern eine zerstörungs- und beschädigungsfreie Entfernung des Stahlkerns beim Herstellen des Ausgießrohres.

Bei der Herstellung des Ausgießrohres ist vorteilhaft, daß die Feuerfest-Masse um den Stahlkern isostatisch gepreßt wird in der Weise, daß sich die beim Pressen auftretenden Kräfte stets auf dem Zentralkern abstutzen.

Ein Ausfuhrungsbeispiel der Erfindung ist in der Zeichnung dargestellt und wird im folgenden näher beschrieben.

Es zeigen
Fig. 1 einen senkrechten Langsschnitt für das in Betriebslage befindliche Ausgießrohr (für eine Stopfenregelung dargestellt)
Fig. 2 einen horizontalen Querschnitt entsprechend dem Schnittverlauf II - II in Fig. 1,
Fig. 3 einen zur Ebene der Fig. 1 senkrechten Längsschnitt entsprechend dem Schnittverlauf III - III in Fig. 1 und

An einem Lochstein 1 eines Vorratsbehälters wird das Ausgießrohr 2, das im folgenden auch als Tauchausguß 2a bezeichnet wird, befestigt. Die Befestigungsart bzw. die Befestigungsmittel sind davon abhängig, ob ein Stopfenverschluß 3 oder ein (nicht dargestellter) Schieberverschluß verwendet wird. Im gezeichneten Ausführungsbeispiel ist für den Stopfenverschluß 3 in dem Lochstein 1 ein Einlaufrohr 4 eingebettet, das den Blechmantel 5 durchdringt und an seinem unteren Ende 4a sphärisch geformt ist. In einer Nut 6 ist eine erste Halteplatte 7 seitlich eingeschoben. Unter eines Flansch 2b des Ausgießrohrs 2 greift eine zweite Halteplatte 8 ein, die mittels paarweise vorgesehenen Gewindeschrauben 9 das Ausgießrohr 2 bzw. den Flansch 2b gegen das sphärisch geformte Ende 4a des Einlaufrohres 4 preßt. Hierbei ist durch die der sphärischen Form des Einlaufrohr-Endes 4a angepaßte konkave Innenform 2c ein Dichtsitz 10 geschaffen.

Das Ausgießrohr 2, das in den Fig. 1, 2 und 3 als Tauchausguß 2a dargestellt ist, bildet unterhalb der Halteplatte 8 einen Rohrschaft 11, der in einen oberen Langenabschnitt 12 und einen unteren Längenabschnitt 13 konstruktiv eingeteilt ist. Fig. 1 bildet hierzu eine erste Längsschnittebene, in der der obere Längenabschnitt 12, von einem konischen Übergang 14 abgesehen, im Bereich 15 schmal ist und der untere Längenabschnitt 13 gegenüber dem schmaten Bereich 15 einen um ein Vielfaches breiteren Bereich 16 aufweist. Der Unterschied der Breiten zwischen den Bereichen 15 und 16 ergibt sich aus dem Längen-/Breitenverhältnis von 20 : 1 bis 80 : 1 im Mündungsbereich 17 gegenüber dem Strömungsquerschnitt 18 des Einlaufrohres 4. Die seitlichen Mündungsöffnungen 19 und 20 weisen zusammen einen Strömungsquerschnitt auf, der nicht ganz so groß ist wie der Strömungsquerschnitt am Stopfenverschluß 3. Die Mündungsöffnungen 19 und 20 können selbstverständlich noch kleiner sein, da über den Stopfenverschluß 3 eine entsprechende Kontrolle über den pro Zeiteinheit durchströmenden Flüssigmetallanteil ausgenübt wird. Zum Beispiel kann der Stopfensitz am Stopfenverschluß 3 ca. 4400 mm2 betragen, der Innendurchmesser 21 des Bereichs 15 z.B. 95 mm Durchmesser. In einem solchen Fall besitzen die Mündungsöffnungen 19 und 20 einen Strömungsquerschnitt von ca. 2600 mm2. Die angegebenen Werte beziehen sich auf eine Stranggießkokille 22 (Fig. 2) mit einer Gießöllnung von 50mm x 1600 mm.

Der konische Übergang 14 ist ähnlich wie der Mündungsbereich 17 aus einem wie vorstehend beschriebenen thermoschockbeständigen und gegenüber fließendem Stahl beständigen Werkstoff hergestellt, währenddem der Bereich 16, in dem sich der Gießspiegel 23 befindet, aus einem gegen die Schlacke 24 resistenten Werkstoll hergestellt ist, was durch die unterschiedlichen Schraffurrichtungen in der Zeichnung hervorgehoben werden soll.

Gemäß Fig. 2 sind die Verhältnisse dargestellt, die im unteren Längenabschnitt 13 durch die Abmessungen bestimmt werden. So betragt die Wanddicke 25 links und rechts des Strömungsquerschnitts 26 ca. 10 mm fur eine 50 mm breite Eingießöffnung 27 der Stranggießkokille 22.

Wie aus Fig. 3 ersichtlich ist, befindet sich am Rohrschalt 11 eine Argon-Zufuhr 28 mit einem eingelassenen Rohranschluß 29 und einem Verstärkungsring 30.

## Patentansprüche

1. Tauchausguß für metallurgische Gefäße, insbesondere für einen einer Stranggießkokille vorgeordneten Vorratsbehälter, an dem der Tauchausguß befestigt ist, für das Gießen dünner Stränge, wobei der Tauchausguß eingießseitig aus einem oberen Längenabschnitt in Form eines Rohrschaftes besteht, der sich nach unten konisch erweitert,
dadurch gekennzeichnet,
daß sich der Tauchausguß (2) nach unten nur in einer Ebene in Richtung auf die seitlichen Mündungsöffnungen (19, 20) konisch erweitert und in einer dazu senkrechten Ebene schmal ist und in einen zweiten Längenabschnitt (13) mit einem sich über die Höhe erstreckenden länglichen Strömungsquerschnitt übergeht, der im Mündungsbereich (17) ein Längen-Breitenverhältnis von 20 : 1 bis 80 : 1 aufweist.

2. Tauchausyuß nach Anspruch 1,
dadurch gekennzeichnet,
daß der obere Längenabschnitt (12) im Querschnitt rund ist und der untere Längenabschnitt (13) im Querschnitt rechteckig, wobei zwischen beiden Längenabschnitten (12,13) ein konischer übergang (14) vorgesehen ist.

3. Tauchausguß nach den Ansprüchen 1 und 2,
dadurch gekennzeichnet,
daß zumindest die Wanddicke (25) des unteren Längenabschnitts (13) maximal 10 mm beträgt.

4. Tauchausguß nach den Ansprüchen 1 bis 3,
dadurch gekennzeichnet,
daß der untere Längenabschnitt (13) zumindest teilweise aus einem feuerfesten, thermoschockbeständigen und gegenüber Gießpulverschlacke resistenten Werkstoll besteht, wobei als Hauptbestandteil Zirkonoxid und als Zusätze Graphit und/oder Siliziumcarbid und/oder Bornitrid und/oder hochschmelzende Metalle und/oder hochschmelzende Metallverbindungen vorgesehen sind

5.Verfahren zum Herstellen des Tauchausgusses nach einem oder mehreren der Ansprüche 1 bis 4,
dadurch gekennzeichnet,
daß die Feuerfest-Masse um einen Stahlkern isostatisch gepreßt wird in der Weise, daß sich die beim Pressen auftretenden Kräfte stets auf dem Zentralen Teil des Stahlkerns abstützen.

## Claims

1. An immersion nozzle for metallurgical vessels, in particular for a storage vessel preceding a continuous casting mould, to which vessel the immersion nozzle is attached, for casting thin strands, the immersion nozzle on the mouth side consisting of an upper long section in the form of a tubular shaft which widens conically at the bottom,
characterised in that
the immersion nozzle (2) widens conically at the bottom towards the lateral mouth openings (19, 20) only in a plane and is narrow in a plane perpendicular thereto and merges into a second long section (13) with an elongated flow cross-section which extends over the height and which has a length-to-width ratio of 20 : 1 to 80 : 1 in the region of the mouth (17).

2. An immersion nozzle according to Claim 1,
characterised in that
the upper long section (12) is of round cross-section and the lower long section (13) is of rectangular cross-section, with a conical transition (14) being provided between both long sections (12, 13).

3. An immersion nozzle according to Claims 1 and 2,
characterised in that
at least the wall thickness (25) of the lower long section (13) is at most 10 mm.

4. An immersion nozzle according to Claims 1 to 3,
characterised in that
the lower long section (13) is made at least in part of a fireproof, heat shock-resistant material which is resistant to casting powder slag, with zirconium oxide being provided as the main constituent and graphite and/or silicon carbide and/or boron nitride and/or metals having high melting points and/or metal compounds having high melting points being provided as additives.

5. A process for producing the immersion nozzle according to one or more of Claims 1 to 4,
characterised in that
the fireproof material is isostatically pressed around a steel core in such a manner that the forces occurring during pressing are always supported on the central portion of the steel core.

## Revendications

1. Buse de coulée à immersion pour récipients métallurgiques, en particulier pour un réservoir de stockage disposé en amont d'une coquille de coulée continue, auquel la buse de coulée est fixée, pour la coulée de barres minces, la buse de coulée étant constituée, du côté coulée, par un tronçon longitudinal supérieur en forme de tube qui s'élargit coniquement vers le bas,
caractérisée en ce que
la buse de coulée (2) ne s'élargit coniquement vers le bas que dans un plan en direction des orifices latéraux (19,20) de la buse, et est étroite dans un plan orthogonal à celui-ci, et, dans,un second tronçon longitudinal (13), elle passe à une section transversale d'écoulement oblongue, s'étendant sur la hauteur, qui, dans la zone d'embouchure (17), présente un rapport longueur-largeur de 20:1 à 80:1.

2. Buse de coulée selon la revendication 1,
caractérisée en ce que
le tronçon longitudinal supérieur (12) présente une section transversale ronde et le tronçon longitudinal inférieur (13) une section transversale rectangulaire, une transition conique (14) étant prévue entre les deux tronçons longitudinaux (12,13).

3. Buse de coulée selon les revendications 1 et 2,
caractérisée en ce qu'au moins
l'épaisseur de paroi (25) du tronçon longitudinal inférieur (13) s'élève au plus à 10 mm.

4. Buse de coulée selon les revendications 1 à 3,
caractérisée en ce que
le tronçon longitudinal inférieur (13) est constitué au moins partiellement d'une matière réfractaire, résistant aux chocs thermiques et aux scories pulvérulentes de coulée, de l'oxyde de zirconium étant utilisé comme constituant principal et, comme additifs, du graphite et/ou du carbure de silicium et/ou du nitrure de bore et/ou des métaux à point de fusion élevé et/ou des composés métalliques à point de fusion élevé.

5. Procédé pour fabriquer une buse de coulée à immersion selon une ou plusieurs des revendications 1 à 4,
caractérisé en ce que
la masse réfractaire est pressée, de façon isostatique, autour d'un noyau d'acier de façon que les forces résultant du pressage s'appuient toujours sur la partie centrale du noyau d'acier.
